# EUROPÄISCHE PATENTANMELDUNG

(11) **EP 3 214 257 A1**
(43) Veröffentlichungstag der Anmeldung: **06.09.2017**
(21) Anmeldenummer: 17158740.5
(22) Anmeldetag: 01.03.2017
(51) Int. Cl.: E06B 11/08

(54) **PERSONENSCHLEUSE**

(30) Priorität: 02.03.2016 DE 102016002494
(71) Anmelder: Karl Gotschlich Maschinenbau Ges.m.b.H, 1210 Wien (AT)
(72) Erfinder: Wotke, Michael, 3400 Klosterneuburg (AT)
(74) Vertreter: Henkel, Breuer & Partner

(57) **Zusammenfassung**

Die erfindungsgemäße Personenschleuse umfasst eine um eine erste Drehachse in entgegengesetzten Richtungen drehbaren Drehtüre mit abstehenden Sperrelementen zum Versperren eines ersten Durchgangsbereichs, und einen um eine zweite Drehachse schwenkbaren Türflügel, der so ausgebildet ist, dass er in einer Schließstellung den Durchgang durch einen an den ersten Durchgangsbereich angrenzenden zweiten Durchgangsbereich versperrt und die Sperrelemente der Drehtüre beim Drehen derselben passieren lässt, und so, dass er um die zweite Drehachse in eine Öffnungsstellung gedreht bzw. verschwenkt werden kann, in welcher er den Durchgang durch den zweiten Durchgangsbereich freigibt. Die Personenschleuse ist dadurch gekennzeichnet, dass der Türflügel um die zweite Drehachse von der Schließstellung in entgegengesetzten Richtungen drehbar ist.

## Beschreibung

Die Erfindung betrifft eine Personenschleuse mit einer um eine erste Drehachse drehbaren Drehtüre mit abstehenden Sperrelementen zum Versperren eines ersten Durchgangsbereichs und mit einem um eine zweite Drehachse schwenkbaren Türflügel, der so ausgebildet ist, dass er in einer Schließstellung den Durchgang durch einen an den ersten Durchgangsbereich der Drehtüre angrenzenden zweiten Druchgangsbereich versperrt und die Sperrelemente der Drehtüre beim Drehen derselben passieren lässt, und so, dass er um die zweite Drehachse in eine Öffnungsstellung gedreht bzw. verschwenkt werden kann, in welcher er den Durchgang durch den zweiten Durchgangsbereich freigibt.

Eine solche gattungsgemäße Personenschleuse ist beispielsweise aus der DE 4312477A1 bekannt. Eine Drehtüre ist hier mit einem Drehkreuz mit radial von einer ersten Drehachse abstehenden und übereinander angeordneten Gitterstäben, die zwei oder drei um die Drehachse verteilt angeordnete vertikale Flügel bilden, und mit einer kreisbogensegmentförmigen Begrenzung auf einer Seite des ersten Duchgangsbereichs ausgebildet. Ein Türflügel ist in der Art eines Sperrechens mit übereinander im Abstand angeordneten Gitterstäben ausgebildet und erstreckt sich zwischen einem von der kreisbogensegmentförmigen Begrenzung entfernten Pfosten und der Drehachse der Drehtüre. Der Türflügel ist im Bereich des Pfostens um eine zweite Drehachse zwischen einer Schließstellung und einer Öffnungsstellung verschwenkbar, wobei der Türflügel in der Schließstellung den zweiten Durchgangsbereich, der den Totraum der Drehtüre umfasst, verschließt und die Zwischenräume der Gitterstäbe des Türflügels die Gitterstäbe der Drehtüre bei deren Drehung ungehindert hindurchtreten lässt.

Bei der aus der DE 4312477A1 bekannten Personenschleuse muss zum Öffnen des Zweiten, erweiterten Durchgangsbereichs mit dem Totraum der Drehtüre, beispielsweise um eine barrierefreie Passage für Personen mit Handicap und/oder sperrige Ausrüstung an dem ersten Durchgangsbereich der Drehtüre vorbei zu ermöglichen, der Türflügel von Hand geöffnet und um einen Schwenkbereich von 90° von der Schließstellung in die Öffnungsstellung verschwenkt werden. Dann wir die Drehtüre in eine Stellung gedreht, in der die zwei (oder zwei von drei) vertikalen Flügel etwa parallel zu dem geöffneten Türflügel stehen, so dass zwischen Türflügel und Drehtüre der zweite Durchgangsbereich geöffnet ist. Ein Nachteil dieser bekannten Personenschleuse besteht darin, dass der Türflügel von dem Anschlag in einem Türrahmen nur in einer Richtung in die Öffnungsstellung verschwenkt werden kann, was insbesondere dann problematisch ist, wenn sich die Öffnungsstellung entgegen der gewünschten Durchgangsrichtung befindet. Im Falle von Personen mit Handicap, beispielsweise Rollstuhlfahrern, oder bei großem Andrang zahlreicher Personen an der Personenschleuse ist das Öffnen des Türflügels gegen die Bewegungsrichtung der Person oder Personen problematisch oder gar unmöglich.

Eine mögliche Lösung ist das Anbringen einer Freigabeeinrichtung für den Türflügel in ausreichendem Abstand von der Personenschleuse in Verbindung mit einer motorisch betriebenen Antriebsvorrichtung für den Türflügel. Diese Lösung ist aber baulich aufwändig, weil die Freigabeeinrichtung mit der Personenschleuse verbunden und geschützt ausgeführt werden muss, und sie ist je nach Situation an der Personenschleuse ggf. ebenfalls nicht vorteilhaft, weil auch hier die Öffnung des Türflügels mit der Antriebseinrichtung immer in derselben einen Richtung erfolgt.

Die Erfindung bezweckt die Lösung zumindest einiger dieser Probleme bei einer gattungsgemäßen Personenschleuse mit einer Drehtüre und einem Türflügel.

Zur Lösung bringt die Erfindung eine Personenschleuse mit den Merkmalen des Patentanspruches 1 in Vorschlag. Bevorzugte Ausgestaltungen sind in den abhängigen Ansprüchen angegeben.

Die erfindungsgemäße Personenschleuse umfasst demnach eine um eine erste Drehachse in entgegengesetzten Richtungen drehbaren Drehtüre mit abstehenden Sperrelementen zum Versperren eines ersten Durchgangsbereichs, und einen um eine zweite Drehachse schwenkbaren Türflügel, der so ausgebildet ist, dass er in einer Schließstellung den Durchgang durch einen an den ersten Durchgangsbereich angrenzenden zweiten Durchgangsbereich versperrt und die Sperrelemente der Drehtüre beim Drehen derselben passieren lässt, und so, dass er um die zweite Drehachse in eine Öffnungsstellung gedreht bzw. verschwenkt werden kann, in welcher er den Durchgang durch den zweiten Durchgangsbereich freigibt, wobei die Personenschleuse dadurch gekennzeichnet ist, dass der Türflügel um die zweite Drehachse von der Schließstellung in entgegengesetzten Richtungen drehbar ist.

Durch die Möglichkeit sowohl der Öffnung des Türflügels von der Schließstellung als auch der Drehung der Drehtüre in beide Richtungen kann der durch den Türflügel in der geschlossenen Stellung versperrte zweite Durchgangsbereich, der auch den Totraum der Drehtüre umfasst und zur Umgehung des ersten Durchgangsbereichs der Drehtüre in bestimmten Situationen dient, je nach gewünschter Durchgangsrichtung immer in der Durchgangsrichtung geöffnet werden, ohne dass der Türflügel oder ein Flügel der Drehtüre zum Öffnen entgegen der Durchgangsrichtung bewegt werden muss. Dadurch ist das Öffnen des Durchgangs auch für Personen möglich, die sich bereits im Bereich der Personenschleuse befinden, also insbesondere für Personen mit einem Bewegungshandicap oder im Falle eines großen Personenandrangs. Außerdem kann eine Einrichtung zum Öffnen und/oder Betätigen des Türflügels im unmittelbaren Bereich der Personenschleuse angeordnet sein, weil selbst eine Betätigung nahe an der Personenschleuse nicht dazu führt, dass die Person nach der Betätigung Raum für die Öffnungsbewegung des Türflügels bzw. der Drehtüre bereitstellen muss.

Vorzugsweise sind die erste und die zweite Drehachse im Bereich zwischen dem ersten Durchgangsbereich der Drehtüre und dem zweiten Durchgangsbereich des Türflügels und weiter vorzugsweise konzentrisch zueinander angeordnet. Bei dieser Anordnung können die Drehachsen und eine ggf. vorgesehene Antriebseinrichtung im einem zentralen und leicht zu schützenden zentralen Bereich der Personenschleuse vorgesehen werden.

Insbesondere ermöglicht die Anordnung der Drehachsen in dieser Weise die besonders bevorzugte Möglichkeit, dass die erste und die zweite Drehachse über eine Kupplungseinrichtung miteinander selektiv koppelbar sind und/oder die Verwendung eines insbesondere gemeinsamen Antriebs, mit dem die Drehtüre und der Türflügel zur Drehung um ihre jeweilige Drehachse antreibbar sind, wobei der Türflügel selektiv mit dem Antrieb mechanisch koppelbar und von diesem abkoppelbar ist. Die Kopplung der beiden Achsen ermöglicht die einfache und gleichzeitge Betätigung des Türflügels und der Drehtüre, wenn der den Durchgangsbereich der Drehtüre umgehende Durchgang durch den Türflügel geöffnet und geschlossen werden soll. Dieser Vorteil wirkt sich sowohl bei einer manuellen Betätigung als auch bei einer motorisch unterstützen Betätigung der Drehtüre und des Türflügels vorteilhaft aus. Außerdem ermöglicht diese Anordnung auch die besonders vorteilhafte Verwendung eines gemeinsam für die Drehtüre und den Türflügel genutzten Antriebs und verringert die Komplexität des Antriebs und damit die Kosten der Personenschleuse.

Als Alternative zum gemeinsamen Antrieb können die Drehtüre und der Türflügel mit jeweils einem eigenen Antrieb zur Drehung um ihre jeweilige Drehachse antreibbar und die Antriebe vorzugsweise miteinander mechanisch koppelbar und/oder synchronisierbar sein.

Bevorzugt ist eine Ausgestaltung der Personenschleuse, wobei die Sperrelemente der Drehtüre mehrere um die erste Drehachse herum angeordnete Sperrflügel bilden, vorzugsweise zwei um etwa 180° zueinander bezüglich der ersten Drehachse versetzt angeordnete Sperrflügel, und die Drehtüre und der Türflügel um ihre jeweilige Drehachse drehbar sind, während zwei Sperrflügel der Drehtüre mit dem Türflügel im Wesentlichen fluchten. Diese Ausgestaltung verhindert beispielsweise, dass Stangen der Flügel der Drehtüre beim Öffnungsvorgang des Türflügels in den Durchgangsbereich vorstehen und zu einer Behinderung des Durchgangs führen können.

Vorzugsweise ist bei der Personenschleuse eine Steuerung vorgesehen, welche mit dem oder den Antrieb(en) der Drehtüre und des Türflügels zusammenwirken kann, um die Sperrflügel der Drehtüre mit dem Türflügel in die im Wesentlichen fluchtende Stellung zu drehen und/oder die Drehtüre und den Türflügel unter Beibehaltung dieser fluchtenden Stellung gemeinsam und gleichzeitig um ihre jeweilige Drehachse zu drehen, um den Türflügel zwischen dessen Schließ- und Öffnungsstellung zu verschwenken. Eine solche Steuerung ermöglicht eine einfache Betätigung und Auslösung des Öffnungsvorgangs, so dass sich ein Anwender nicht um die Koordination der Betätigung der beiden zusammenwirkenden Türenelemente - Drehtüre und Türflügel - der Personenschleuse kümmern muss.

Vorzugsweise ist eine Einrichtung zum Verriegeln und zum fernbetätigbaren Entriegeln des Türflügels in der Schließstellung vorgesehen, so dass der Durchgang durch die Personenschleuse auch aus der Ferne, zum Beispiel von einem entfernten Leitstand aus gesteuert werden kann.

Insbesondere bei einer Ausgestaltung mit motorischem Antrieb für die Drehtüre und den Türflügel ist die Einrichtung zum Ver- und Entriegeln des Türflügels vorzugsweise so ausgestaltet, dass die mit der Steuerung zusammenwirken kann, um den Türflügel zu entriegeln, bevor die Drehtüre und der Türflügel gemeinsam gedreht werden.

Im Folgenden werden bevorzugte Ausführungsformen der Erfindung anhand der beigefügten Zeichnung beispielhaft erläutert. Darin zeigen:
Fig. 1 bis 4 eine Ausführungsform der erfindungsgemäßen Personenschleuse in den unterschiedlichen Betriebsstellungen und jeweils in Aufsicht und Draufsicht,
Fig. 5 bis 7 die Ausführungsform der erfindungsgemäßen Personenschleuse in unterschiedlichen Betriebsstellungen und Verriegelungszuständen,
Fig. 8 eine erste Variante eines Antriebs von Drehtüre und Türflügel bei erfindungsgemäßen Personenschleuse, und
Fig. 9 eine zweite Variante eines Antriebs von Drehtüre und Türflügel bei erfindungsgemäßen Personenschleuse.

Die in den Figuren 1 bis 4 in verschiedenen Betriebsstellungen gezeigte erfindungsgemäße Personenschleuse 1 gemäß einer Ausführungsform hat, beispielsweise ähnlich wie die Personenschleuse gemäß der DE 4312477A1, eine Drehtüre 2 mit einem Drehkreuz mit radial von einer ersten Drehachse 22 abstehenden und übereinander angeordneten Gitterstäben 21, die zwei um die Drehachse verteilte und um 180° zueinander versetzt angeordnete vertikale Flügel 23a,b bilden, und mit einer kreisbogensegmentförmigen Begrenzung 24, die eine Seite des ersten Duchgangsbereichs A begrenzt. Eine Schwenktüre 3 mit einem Türflügel 33 ist in der Art eines Sperrrechens mit übereinander im Abstand angeordneten Gitterstäben 31 ausgebildet und erstreckt sich vom Bereich der Drehachse 22 der Drehtüre 2 an der anderen Seite des ersten Durchgangsbereichs A von dieser weg und verschließt einen zweiten Durchgangsbereich B, der auch den sogenannten "Totraum" der Drehtüre umfasst, aber üblicherweise größer als dieser ist. Dazu sind die Zwischenräume der Gitterstäbe 31 des Türflügels 33 zumindest im Bereich des Totraums so versetzt zu den Gitterstäben 21 des Drehkreuzes der Drehtüre 2 angeordnet, dass sie die Gitterstäbe 21 der Drehtüre 2 bei deren Drehung ungehindert hindurchtreten lassen. In dem an den Totraum anschließenden Teil des Türflügels 33 können die Gitterstäbe wie in Fig. 1 dargestellt in einer anderen Orientierung, z.B. vertikal, und/oder in engeren Abständen angeordnet sein.

Der Türflügel 33 der Schwenktüre 3 ist im Bereich der Drehachse 22 der Drehtüre 2, also im Bereich zwischen dem ersten Durchgangsbereich A und dem zweiten Durchgangsbereich B, um eine zweite Drehachse 32 zwischen einer Schließstellung und einer Öffnungsstellung verschwenkbar, wobei der Türflügel in der Schließstellung den zweiten Durchgangsbereich B versperrt und diesen in der Öffnungsstellung freigibt, so dass Personen den ersten Durchgangsbereich A der Drehtüre umgehen und die Personenschleuse durch den zweiten Durchgangsbereich B passieren können, beispielsweise um eine barrierefreie Passage für Personen mit Handicap und/oder sperrige Ausrüstung zu ermöglichen. Besonders bevorzugt ist die später noch erläuterte Konzentrische Anordnung der ersten und zweiten Drehachsen.

Erfindungsgemäß sind sowohl die Drehtüre 2 als auch der Türflügel 33 der Schwenktüre 3 unabhängig voneinander um ihre jeweilige Drehachse 22,32 in entgegengesetzten Richtungen dreh- bzw. schwenkbar, also im Uhrzeigersinn und im Gegenuhrzeigersinn bezogen auf die Darstellung in Draufsicht in den Figuren 1 bis 4. Zum Öffnen des zweiten Durchgangsbereichs B sind die Drehtüre 2 und der Türflügel 33 der Schwenktüre 3 vorzugsweise über eine Kupplungseinrichtung 16 selektiv miteinander koppelbar, so dass sie gemeinsam dreh- bzw. schwenkbar sind.

Diese Anordnung ermöglicht verschiedene charakteristische Betriebsstellungen und Bewegungsabläufe der Personenschleuse, die in den Figuren 1 bis 4 jeweils in Aufsicht und Draufsicht gezeigt sind.

Die Figur 1 zeigt eine Schließstellung, in der der Durchgangsbereich A mittig durch einen Flügel 23a der Drehtüre 2 und der Durchgangsbereich B durch den anderen Flügel 23b der Drehtüre 2 und den Türflügel 33 der Schwenktüre 3, die miteinander fluchten, versperrt sind. Diese Stellung ist die Ausgangsstellung des Drehkreuzbetriebs der Drehtüre 2, wenn der Türflügel 33 in seiner geschlossenen Stellung verriegelt bleibt und das Drehkreuz freigegeben bzw. drehbar ist, um nur den Durchgangsbereich A je nach Drehstellung des Drehkreuzes freizugeben (siehe auch Figuren 2 und 5). Die Gitterstäbe 31 des Türflügels 33 fungieren in dieser Stellung auch als Abweisholme zur Abschottung des Totraums der Drehtüre.

Die Figuren 3 und 4 zeigen zwei (links bzw. rechts angeschlagene) Stellungen eines Türbetriebs der Personenschleuse, in denen der Durchgangsbereich A jeweils durch einen Flügel 23a,b der Drehtüre 2 an den beiden Eingängen der sich etwa über einen Halbkreis erstreckenden kreisbogensegmentförmigen Begrenzung 24 versperrt ist und der Durchgangsbereich B freigegeben ist, indem der Türflügel 33 der Schwenktüre 3 in jeweils eine seiner geöffneten Stellungen verschwenkt ist. Die Türbetriebsstellungen werden erreicht, indem die Drehtüre und der Türflügel vorzugsweise gemeinsam und miteinander gekoppelt in einer fluchtenden Stellung um 90° gedreht bzw. verschwenkt werden.

Die Koppelung der ersten und zweiten Drehachse 22,32, um die Drehtüre und den Türflügel gemeinsam in die Türbetriebsstellungen zu bewegen, erfolgt vorzugsweise mit einer Kupplungseinrichtung, die selektiv aktivierbar ist. Das kann beispielsweise über eine schaltbare Magnetkupplung oder eine mechanisch zu betätigende Kupplung erfolgen. Das Vorsehen einer Kupplungseinrichtung ist unabhängig davon sinnvoll einsetzbar, ob auch ein Antrieb für die Drehtüre und/oder den Türflügel vorgesehen ist. In Verbindung mit einem Antrieb bieten sich aber zusätzliche Vorteile, die im Folgenden beschrieben werden.

Besonders bevorzugt ist in diesem Zusammenhang eine Ausführungsform der Personenschleuse 1, bei der die Drehtüre 2 und der Türflügel 33 mit einem gemeinsamen Antrieb 5 zur Drehung um ihre jeweilige Drehachse 22,32 antreibbar sind und der Türflügel 33 selektiv mit dem Antrieb 5 mechanisch koppelbar und von diesem abkoppelbar ist. Ein Beispiel für einen solchen gemeinsamen Antrieb ist in Figur 8 gezeigt. Der Antrieb 5 ist hier beispielsweise ein Elektromotor, wobei das Drehkreuz der Drehtüre 2 über eine die erste Drehachse 22 bildende Welle 12 vorzugsweise permanent mit dem Antrieb 5 verbunden ist und nach entsprechender Betätigung über einen Schalter oder Sensor in an sich bekannter Weise angetrieben wird. Der Türflügel 33 der Schwenktüre 3 ist mit einer Hohlwelle 14 verbunden, die die zweite Drehachse 32 bildet. Die Welle 12 der Drehtüre ist konzentrisch zu der Hohlwelle 14 und durch diese hindurchgeführt. Die Hohlwelle 14 kann je nach Einbausituation auf einen Ring reduziert werden.

Zwischen der Welle 12 und der Hohlwelle 14 ist eine Kupplungseinrichtung 16 vorgesehen, die einen mit der Welle 12 drehfest verbundenen Rotor 16a und einen mit der Hohlwelle 14 drehfest verbundenen Stator 16b und ein Kopplungsmittel 16c aufweist, über welche Rotor und Stator selektiv miteinander verbunden und getrennt bzw. in und außer Eingriff gebracht werden können. Eine Feder 13 drückt den Rotor 16a im nicht-betätigten Zustand des Kupplungsmittels 16c vom Stator 16b ab. Als Kopplungsmittel für die drehfeste Kopplung von Stator und Rotor kann ein Elektromagnet oder eine fernbetätigbare mechanische Verriegelung dienen.

Die Figuren 5 bis 7 zeigen die Funktionsabläufe zwischen den unterschiedlichen Betriebsarten der Personenschleuse und in den Übergangsphasen von einer Betriebsart in die andere Betriebsart, wobei ein geschlossenes Schlosssymbol einen verriegelten Zustand und das offene Schlosssymbol einen entriegelten Zustand repräsentiert. Die Figur 5 zeigt die Schließstellung des Türflügels 33 - der zweite Durchgangsbereich B ist dadurch versperrt. Die Schleuse steht bereit für Passagen durch das Drehkreuz, also durch den ersten Durchgangsbereich A. In diesem Betriebszustand ist die Kupplungseinrichtung 16 geöffnet und das Drehkreuz der Drehtüre 2 kann sich ungehindert in der Hohlwelle 14 des Türflügels 33 relativ zu dessen Drehachse 32 um seine eigene erste Drehachse 22 drehen. Der Türflügel 33 ist in dieser Schließstellung mit einer Verriegelungseinrichtung 4 verriegelt. In einer bevorzugten Ausführung ist die Verriegelungseinrichtung 4 ein elektronischer Pendeltüröffner, welcher den Türflügel in der Schließstellung verriegelt und selektiv durch eine Fernbedienung entriegelt werden kann.

Die Figur 10 zeigt den Übergang vom Drehkreuz-Betrieb in den Türbetrieb in Bewegungsrichtung gegen den Uhrzeigersinn in der Draufsicht. Die Auslösung für diesen Betriebsartwechsel wird über eine Betätigungseinrichtung, beispielsweise einen Schlüsselschalter 6 am Eingang zum Durchgangsbereich A an der Personenschleuse und/oder an der Verriegelungseinrichtung 4 des Türflügels und/oder an einer von der Personenschleuse entfernten Position, beispielsweise in einem Leitstand erreicht. Mit Aktivierung der Betätigungseinrichtung wird die Verriegelungseinrichtung 4 des Türflügels 33 entriegelt und die Kupplungseinrichtung 16 aktiviert. Falls die Flügel 23a,b der Drehtüre noch nicht mit dem Türflügel 33 fluchten, kann der Antrieb 5 vor der Aktivierung der Kupplungseinrichtung und der Entriegelung der Verriegelungseinrichtung 4 betätigt werden, um die Drehtüre 2 zunächst in die fluchtende Stellung mit dem Türflügel zu drehen. Nach dem Aktivieren der Kupplungseinrichtung bewegt der Antrieb 5 sowohl das Drehkreuz der Drehtüre 2 als auch den Türflügel 33 gemeinsam um ihre jeweiligen Drehachsen, bis der Türflügel in seiner Offenstellung ist (siehe Figur 6), in der der Durchgangsbereich B freigegeben ist und der Durchgangsbereich A versperrt ist. Diese Offenstellung wird beispielsweise durch eine Selbsthemmung des Antriebs 5 gehalten. Falls erforderlich kann eine Verriegelungseinrichtung für diese Stellung vorgesehen sein.

Die Figur 7 zeigt die Rückführung der Schleuse in die Betriebsart Drehkreuzbetrieb. Die Kupplungseinrichtung 16 bleibt weiter geschlossen und die Verriegelungseinrichtung 4 des Türflügels bleibt weiter geöffnet. Der Antrieb 5 führt den Türflügel 33 und das Drehkreuz der Drehtüre 2 in die in Figur 15 gezeigte Ausgangsstellung zurück, worauf die Verriegelungseinrichtung 4 den Türflügel verriegelt und die Kupplungseinrichtung 16 die Kopplung der Drehachsen von Drehtüre und Türflügel aufhebt, so dass die Schleuse wieder für Passagen durch den ersten Durchgangsbereich A am Drehkreuz zur Verfügung steht.

Die Figur 9 zeigt eine alternative Antriebsgestaltung der Personenschleuse. Hierbei wird wie bei der Antriebsgestaltung der Figur 8 das Drehkreuz der Drehtür durch den Antrieb 5 über die Welle 12, die durch die Hohlwelle 14 des Türflügels geführt ist, angetrieben. Allerdings erfolgt für die Bewegung des Türflügels um dessen Drehachse (die Hohlwelle) durch einen eigenen Antrieb 10, der über eine Transmission 15 (die hier schematisch durch zwei Zahnräder dargestellt ist) oder ein Getriebe das Antriebsmoment auf die Hohlwelle 14 überträgt. Bei dieser Antriebsgestaltung kann auf eine Kupplungseinrichtung verzichtet werden. Bei dieser Variante sind die Antriebe 5, 10 vorzugsweise miteinander synchronisierbar, beispielsweise über eine Steuerung, damit nach Entriegelung des Türflügels die Drehung der Flügeltüre und der Drehtüre in die oben beschriebene Türbetriebsstellung gemeinsam erfolgen kann. Die Variante mit zwei Antrieben hat den Vorteil, dass der in der Regel wesentlich häufiger genutzt erste Antrieb 5 ausschließlich das Drehkreuz drehen und bei dem Übergang in die Türbetriebsstellung nicht auch noch die relativ hohe Masse der Flügeltüre und deren großes Massenträgheitsmoment mitbewältigen muss.

In einer nicht dargestellten Variante könnte der zweite Antrieb auch durch einen vorgespannten Federmechanismus realisiert sein, der nach der Entriegelung des Türflügels 33 diesen selbsttätig in die Öffnungsstellung drückt und den gleichzeitig aktivierten Antrieb des Drehkreuzes unterstützt. Die Rückführung des Türflügels in die Schließstellung müsste in dieser Variante von Hand erfolgen.
- 1: Personenschleuse
- 2: Drehtüre
- 3: Schwenktüre
- 21: Gitterstäbe (Abweisholme) der Drehtüre
- 22: (erste) Drehachse
- 23a,b: Flügel der Drehtüre
- 24: kreisbogensegmentförmige Begrenzung
- 31: Gitterstäbe (Abweisholme) des Türflügels
- 32: (zweite) Drehachse
- 33: Türflügel der Schwenktüre
- 4: Betätigungs- und/oder Verriegelungseinrichtung
- 5: Antrieb der Drehtüre
- 6: Betätigungseinrichtung
- 10: Antrieb des Türflügels
- 12: Welle des Drehkreuzes
- 13: Feder
- 14: Hohlwelle des Türflügels
- 15: Transmission
- 16: Kupplung
- 16a: Rotor
- 16b: Stator
- 16c: Kopplungsmittel
- A: Durchgangsbereich der Drehtüre
- B: Durchgangsbereich der Schwenktüre

## Patentansprüche

1. Personenschleuse (1), mit
einer um eine erste Drehachse (22) in entgegengesetzten Richtungen drehbaren Drehtüre (2) mit abstehenden Sperrelementen (21) zum Versperren eines ersten Durchgangsbereichs (A), und
einem um eine zweite Drehachse (32) schwenkbaren Türflügel (33), der so ausgebildet ist, dass er in einer Schließstellung den Durchgang durch einen an den ersten Durchgangsbereich (A) angrenzenden zweiten Durchgangsbereich (B) versperrt und die Sperrelemente (21) der Drehtüre (2) beim Drehen derselben passieren lässt, und so, dass er um die zweite Drehachse (32) in eine Öffnungsstellung gedreht bzw. verschwenkt werden kann, in welcher er den Durchgang durch den zweiten Durchgangsbereich (B) freigibt,
**dadurch gekennzeichnet, dass**
der Türflügel (33) um die zweite Drehachse (32) von der Schließstellung in entgegengesetzten Richtungen drehbar ist.

2. Die Personenschleuse (1) gemäß Anspruch 1, wobei die erste und die zweite Drehachse (22,32) im Bereich zwischen dem ersten Durchgangsbereich (A) und dem zweiten Durchgangsbereich (B) angeordnet und vorzugsweise konzentrisch angeordnet sind.

3. Die Personenschleuse (1) gemäß Anspruch 1 oder 2, wobei die erste und zweite Drehachse (22,32) miteinander über eine Kupplungseinrichtung (16) selektiv koppelbar sind.

4. Die Personenschleuse (1) gemäß einem der Ansprüche 1 bis 3, wobei die Drehtüre (2) und der Türflügel (33) mit einem gemeinsamen Antrieb (5) zur Drehung um ihre jeweilige Drehachse (22,32) antreibbar sind und der Türflügel (33) selektiv mit dem Antrieb (5) mechanisch koppelbar und von diesem abkoppelbar ist.

5. Die Personenschleuse (1) gemäß einem der Ansprüche 1 bis 3, wobei die Drehtüre (2) und der Türflügel (33) mit jeweils einem eigenen Antrieb (5,10) zur Drehung um ihre jeweilige Drehachse (22,32) antreibbar sind und die Antriebe (5,10) vorzugsweise miteinander synchronisierbar sind.

6. Die Personenschleuse (1) gemäß einem der Ansprüche 1 bis 5, wobei die Sperrelemente (21) der Drehtüre (2) mehrere um die erste Drehachse (22) herum angeordnete Sperrflügel (23a,23b) bilden, vorzugsweise zwei um etwa 180° zueinander bezüglich der ersten Drehachse (22) versetzt angeordnete Sperrflügel (23a,23b), und die Drehtüre (2) und der Türflügel (33) um ihre jeweilige Drehachse (22,32) drehbar sind, während zwei der Sperrflügel (23a,23b) der Drehtüre (2) mit dem Türflügel (33) im Wesentlichen fluchten.

7. Die Personenschleuse (1) gemäß Anspruch 6 in Verbindung mit Anspruch 4 oder 5, wobei eine Steuerung vorgesehen ist, welche mit dem oder den Antrieb(en) (5,10) der Drehtüre (2) und des Türflügels (33) und ggf. der Kupplungseinrichtung (16) zusammenwirken kann, um die zwei Sperrflügel (23a,23b) der Drehtüre (2) mit dem Türflügel (33) in die im Wesentlichen fluchtende Stellung zu drehen und/oder die Drehtüre (2) und den Türflügel (33) unter Beibehaltung dieser fluchtenden Stellung gemeinsam um ihre jeweilige Drehachse (22,32) zu drehen, um den Türflügel (33) zwischen dessen Schließ- und Öffnungsstellung zu verschwenken.

8. Die Personenschleuse (1) gemäß einem der Ansprüche 1 bis 7, wobei eine Einrichtung (4) zum Verriegeln und zum fernbetätigbaren Entriegeln des Türflügels (33) in der Schließstellung vorgesehen ist, vorzugsweise in Verbindung mit einer/der Steuerung, um den Türflügel (33) zu entriegeln, bevor die Drehtüre (2) und der Türflügel (33) gemeinsam gedreht werden.
